# EUROPÄISCHE PATENTSCHRIFT

(11) **EP 3 034 988 B1**
(45) Veröffentlichungstag und Bekanntmachung des Hinweises auf die Patenterteilung: **04.07.2018**
(21) Anmeldenummer: 15003498.1
(22) Anmeldetag: 08.12.2015
(51) Int. Cl.: F42B 12/06, F42B 12/20, F42B 12/40, F42B 14/02, F42B 14/06

(54) **GESCHOSS**
PROJECTILE
PROJECTILE

(30) Priorität: 19.12.2014 DE 102014019197
(43) Veröffentlichungstag der Anmeldung: 22.06.2016
(73) Patentinhaber: Diehl Defence GmbH & Co. KG, 88662 Überlingen (DE)
(72) Erfinder: Pfersmann, Axel, 90537 Feucht (DE); Himmert, Rainer, 91207 Lauf (DE); Falter, Thomas, 91207 Lauf a. d. Pegnitz (DE)
(74) Vertreter: Diehl Patentabteilung

(56) Entgegenhaltungen:
- WO-A1-2013/150511
- BE-A5- 1 015 378
- DE-A1- 2 111 736
- DE-B- 1 043 151
- DE-U1- 7 816 902
- US-A- 4 653 404

## Beschreibung

Die Erfindung betrifft ein Geschoss mit einer einen Eindringkörper bildenden Geschosshülle, die einen mit Sprengstoff befüllten Innenraum und einen vorderen Abschnitt mit einem sich zum vorderen . Ende verringernden Außendurchmesser aufweist.

Derartige, beispielsweise aus DE 21 11 736 A1 bekannte Geschosse werden als Munition für Rohrwaffen, beispielsweise für Maschinenkanonen eingesetzt, um z. B. Infrastrukturziele zu bekämpfen. Herkömmliche Geschosse weisen einen unterkalibrigen Eindringkörper auf, der üblicherweise mittels eines Treibspiegels aus einer Rohrwaffe verschossen wird. Der Treibspiegel, der gegebenenfalls aus mehreren Segmenten bestehen kann, dient zur Abdichtung des Rohrs und bildet eine größere Wirkungsfläche für den Gasdruck, so dass dem unterkalibrigen Eindringkörper eine größere Mündungsgeschwindigkeit verliehen werden kann. Nach dem Verlassen des Rohrs lösen sich bei einem herkömmlichen Geschoss die Treibspiegelelemente und bewegen sich unkontrolliert, beispielsweise in seitliche Richtungen.

Die Geometrie des vorderen Abschnitts des Geschosses, der einen sich zum vorderen Ende verringernden Außendurchmesser aufweist, ist zumeist für ein senkrechtes Auftreffen auf ein Ziel optimiert. Bei einem flacheren Auftreffwinkel können Abpraller auftreten, sodass das Geschoss ganz oder teilweise in ein Ziel eintaucht, dieses jedoch nicht durchdringt, sondern aufgrund von unsymmetrischen einseitigen Belastungen im Bereich seines vorderen Endes wieder aus dem Ziel gelenkt wird. Ein derartiger Schuss mit flachem Auftreffwinkel wird auch als Rikoschettschuss bezeichnet.

Der Erfindung liegt daher die Aufgabe zugrunde, ein Geschoss anzugeben, bei dem Abpraller bei einem flachen Auftreffwinkel vermieden werden.

Zur Lösung dieser Aufgabe ist bei einem Geschoss der eingangs genannten Art erfindungsgemäß vorgesehen, dass der Eindringkörper vom vorderen Ende beabstandete, radial nach außen weisende Vorsprünge aufweist, an denen ein den Eindringkörper umgebender Flansch formschlüssig gehaltert ist.

Die Erfindung beruht auf der Erkenntnis, dass ein unerwünschtes Abprallen eines Geschosses bei einem flachen Auftreffwinkel vermieden werden kann, indem ein Flansch vorgesehen ist, der ein Gegendrehmoment erzeugt, das entgegengesetzt zu dem Drehmoment wirkt, das bei einem Auftreffen eines Geschosses auf ein Ziel in einem flachen Winkel wirkt. Wenn ein Geschoss in einem flachen Winkel auf ein Ziel auftritt und in das Ziel eindringt, treten auf einer Seite größere Beanspruchungen auf als auf der entgegengesetzten Seite. Diese unsymmetrische Belastung führt bei einem herkömmlichen Geschoss dazu, dass es von seiner geraden Bahn abgelenkt wird und an dem Ziel abprallt, bevor es eingedrungen ist.

Der erfindungsgemäß vorgesehene Flansch berührt hingegen während der Eindringphase mit einer Seite das Zielmaterial, wodurch das Gegendrehmoment erzeugt wird. Dementsprechend wird das Geschoss so gedreht, dass es das Zielmaterial durchdringt. Der Flansch ist an Vorsprüngen des Eindringkörpers gehaltert, wenn ein bestimmter Anteil der Stirnfläche des Flansches mit dem Zielmaterial in Kontakt ist, reißt der Flansch ab, so dass lediglich der Eindringkörper in das Zielmaterial eindringt. Der Werkstoff des Flansches sowie dessen Geometrie und Dicke sowie die Verbindung zwischen dem Flansch und dem Eindringkörper sind so aufeinander abgestimmt, dass das Ablösen des Flansches in einer bestimmten Phase des Eindringvorgangs erfolgt, nämlich dann, nachdem der Kontakt zwischen dem Flansch und dem Zielmaterial das Gegendrehmoment zum Ausrichten des Eindringkörpers erzeugt hat.

Bei dem erfindungsgemäßen Geschoss wird es bevorzugt, dass zwischen den Vorsprüngen des Eindringkörpers und dem Flansch wenigstens eine sich zumindest näherungsweise radial erstreckende Kontaktfläche gebildet ist. Diese Kontaktfläche erzeugt einen Formschluss, so dass der von den Treibgasen erzeugte Druck über den Flansch auf die Vorsprünge des Eindringkörpers übertragen wird, wodurch der unterkalibrige Eindringkörper beschleunigt wird.

Eine bevorzugte Ausführung des erfindungsgemäßen Geschosses sieht vor, dass der Eindringkörper mehrere in Längsrichtung und/oder in Umfangsrichtung voneinander beabstandete Vorsprünge aufweist. Es ist möglich, dass ein Vorsprung sich über den gesamten Umfang erstreckt und somit kreisförmig bzw. ringförmig ausgebildet ist. Alternativ kann der Eindringkörper auch mehrere über den Umfang verteilt angeordnete und voneinander beabstandete Vorsprünge aufweisen, beispielsweise zwei, drei oder vier derartige Vorsprünge. Alternativ oder zusätzlich können mehrere in Längsrichtung des Eindringkörpers angeordnete Reihen von Vorsprüngen vorgesehen sein. Die Vorsprünge sind vorzugsweise zahnartig geformt und stehen von dem zylinderförmigen Eindringkörper radial nach außen ab. Ein Vorsprung eines erfindungsgemäßen Geschosses weist ferner eine zur Längsachse des Geschosses geneigte Außenfläche mit einem sich zum vorderen Ende des Geschosses verringernden Durchmesser auf. Beim Auftreffen des Eindringkörpers teilt sich der Flansch in mehrere Teile oder Bruchstücke, sobald die Bruchdehnung des Flanschwerkstoffs erreicht ist. Zunächst kommt es dabei zu einer Aufweitung des Flansches, was durch den vergleichsweise flachen Winkel der geneigten Außenfläche des Vorsprungs bezogen auf die Längsachse des Geschosses bewirkt wird. Anschließend durchdringt der Eindringkörper ohne den vorderen Flansch das Ziel.

Bei einem erfindungsgemäßen Geschoss weist ein Vorsprung des Eindringkörpers die zuvor erwähnte geneigte Außenfläche, eine hintere Kontaktfläche und eine vordere, zur Längsachse des Geschosses geneigte Fläche auf. Somit kann ein Vorsprung flossenartig ausgebildet sein und von dem Eindringkörper radial nach außen abstehen. Erfindungsgemäß ist ferner zwischen der vorderen, zur Längsachse des Geschosses geneigten Fläche des Vorsprungs und dem Flansch ein Freiraum gebildet. Nach dem Zerteilen oder Zerbrechen des Flansches beim Auftreffen auf ein Ziel kommen Bruchteile oder Segmente des Flansches in Kontakt mit der vorderen, zur Längsachse des Geschosses geneigten Fläche des Vorsprungs, die einen vergleichsweise steilen Winkel aufweist, wodurch ein schnelles Ausrücken der Bruchteile oder Segmente aus der Bahn des Eindringkörpers bewirkt wird.

Bei dem erfindungsgemäßen Geschoss wird es bevorzugt, dass der Flansch mehrteilig und/oder segmentiert ausgebildet ist. Die mehreren Segmente oder Teile werden durch ein geeignetes Haltemittel, beispielsweise einen Ring, fixiert, bis der Flansch beim Auftreffen des Eindringkörpers auf ein Ziel gelöst wird.

Bei dem erfindungsgemäßen Geschoss weist der Flansch wenigstens eine ein Zerlegen des Flansches beim Aufprallen auf und/oder beim Eindringen des Eindringkörpers in ein Ziel bewirkende Sollbruchstelle auf. Eine Sollbruchstelle kann beispielsweise als Ausnehmung oder als Materialschwächung in Form einer Kerbe, einer Nut oder dergleichen ausgebildet sein. Dadurch wird eine vordefinierte Bruchstelle geschaffen, die bewirkt, dass der Flansch in mehrere Segmente geteilt und aus der Bahn des Eindringkörpers ausgerückt wird.

Im Hinblick auf den Werkstoff des erfindungsgemäßen Geschosses wird es bevorzugt, dass der Flansch aus einer Leichtmetalllegierung besteht, insbesondere aus einer Aluminiumlegierung. Alternativ kann der Flansch aus einem Faserverbundmaterial bestehen, das vorzugsweise Kohlenstofffasern und/oder Glasfasern enthält.

Das Geschoss kann vorzugsweise einen hinteren Flansch aufweisen, der analog zu dem vorderen Flansch ausgebildet ist.

Das erfindungsgemäße Geschoss kann einen Zünder oder einen Zeitzünder aufweisen, um den in dem Innenraum des Eindringkörpers aufgenommenen Sprengstoff zu zünden. Der Zünder ist vorzugsweise im Bereich eines Übergangs zwischen einem zylindrischen Abschnitt des Eindringkörpers und dem vorderen Abschnitt des Eindringkörpers mit dem sich verringernden Außendurchmesser angebracht.

Darüber hinaus kann ein Geschoss mit einer Geschosshülse versehen sein, in der eine Ausstoßladung aufgenommen ist.

Eine bevorzugte Variante des erfindungsgemäßen Geschosses sieht vor, dass an dem vorderen Ende des Eindringkörpers eine sich bis zu dem Flansch erstreckende Haube angeordnet ist. Die Haube weist eine im Wesentlichen konische oder parabolische Grundform auf und bildet das vordere spitze Ende des erfindungsgemäßen Geschosses. An ihrem hinteren Ende ist die Haube an dem Flansch befestigt bzw. daran formschlüssig angebracht.

Vorzugsweise weist die Haube einen pyrotechnischen Satz zum Erzeugen eines Lichtblitzes beim Auftreffen des Geschosses auf ein Ziel auf. Die Haube ist somit mit einem pyrotechnischen Satz, d. h. mit einem pyrotechnischen Stoff oder Stoffgemisch gefüllt, der bzw. das beim Aufprallen des Geschosses auf ein Ziel gezündet wird, wodurch ein Lichtblitz entsteht. Dadurch ergibt sich eine bessere Sichtbarkeit der Treffpunktlage für den Schützen.

Die Erfindung wird nachfolgend anhand eines Ausführungsbeispiels unter Bezugnahme auf die Zeichnungen erläutert. Die Zeichnungen sind schematische Darstellungen und zeigen:
- Figur 1: eine Seitenansicht eines erfindungsgemäßen Geschosses;
- Figur 2: eine geschnittene Ansicht des in Figur 1 gezeigten Geschosses;
- Figur 3: das in Figur 1 gezeigte Geschoss in einer perspektivischen Ansicht;
- Figur 4: eine geschnittene Ansicht eines erfindungsgemäßen Geschosses im Bereich des vorderen Flansches; und
- Figur 5: eine geschnittene Ansicht eines in ein Zielmaterial eindringenden Geschosses.

Das in Figur 1 in einer Seitenansicht, in Figur 2 in einer geschnitten Ansicht und in Figur 3 in einer perspektivischen Ansicht gezeigte Geschoss 1 umfasst einen Eindringkörper 2, der eine Geschosshülle bildet, die einen Innenraum 3 aufweist, der mit Sprengstoff 4 befüllt ist. Die innere Struktur ist in der geschnittenen Ansicht von Figur 2 erkennbar. Am vorderen Ende des Geschosses 1 befindet sich eine im Wesentlichen konische Haube 5 und ein vorderer Flansch 6. An seinem hinteren Ende weist das Geschoss 1 einen hinteren Flansch 7 auf, das hintere Ende des Geschosses 1 wird durch einen Zünder 8 gebildet.

Figur 4 ist eine geschnittene Ansicht und zeigt ein vergrößertes Detail im Bereich der Verbindung zwischen dem Eindringkörper 2 und dem vorderen Flansch 6. In Figur 4 erkennt man, dass der im Wesentlichen zylinderförmige Eindringkörper 2 einen radial nach außen weisenden Vorsprung 9 aufweist, der durch drei Flächen begrenzt wird. Der Vorsprung 9 weist eine hintere Fläche 10 auf, die sich näherungsweise senkrecht zur Längsachse des Eindringkörpers 2 über einen Teil des Umfangs erstreckt. Die hintere Fläche 10 bildet eine gemeinsame Kontaktfläche mit dem Flansch 6, d. h. der Flansch 6 berührt über die hintere Fläche 10 den Vorsprung 9 des Eindringkörpers 2. Daneben weist der Vorsprung 9 eine Außenfläche 11 auf, die sich an die hintere Fläche 10 anschließt und die sich über einen Teil des Umfangs des Vorsprungs 9 erstreckt. In Figur 4 erkennt man, dass die Außenfläche 11 derart zur Längsachse des Eindringkörpers 2 geneigt ist, dass sich der Durchmesser eines durch die Außenfläche 11 gebildeten Kegels zum vorderen Ende des Geschosses 1 hin verringert.

An die Außenfläche 11 schließt sich nach vorne eine weitere geneigte Fläche 12 an, die die Außenfläche 11 mit der Außenseite des Eindringkörpers 2 verbindet. Wie in Figur 4 zu sehen ist, bildet die Außenfläche 11 einen vergleichsweise flachen Winkel mit der Längsachse des Geschosses 1, im Gegensatz zu der Fläche 12, die einen vergleichsweise steilen Winkel mit der Längsachse des Geschosses 1 bildet.

An dieser Stelle ist der Vorsprung 9 nicht direkt mit dem Flansch 6 verbunden, stattdessen ist dort ein Freiraum 13 gebildet, so dass die Fläche 12 des Vorsprungs 9 von der gegenüberliegenden Fläche des Flansches 6 beabstandet ist.

Figur 4 zeigt lediglich einen einzigen Vorsprung 9, das Geschoss 1 kann bei anderen Ausführungen auch mehrere in Längsrichtung voneinander beabstandete Vorsprünge 9 aufweisen. Ebenso können in Umfangsrichtung mehrere separate und beabstandete Vorsprünge vorhanden sein.

Der vordere Flansch 6, von dem in Figur 4 nur ein Ausschnitt gezeigt ist, besteht in diesem Ausführungsbeispiel aus mehreren gleich großen Segmenten, die sich jeweils über einen bestimmten Winkelbereich erstrecken. Da der Flansch 6 geteilt ist, kann er einfach montiert werden, so dass er durch die Vorsprünge 9 gehalten ist.

Beim Abschuss des Geschosses 1 überträgt der hintere Flansch 7 die Gaskräfte auf den Eindringkörper 2, wodurch dieser beschleunigt wird. Auf diese Weise kann das unterkalibrige Geschoss 1 eine hohe Mündungsgeschwindigkeit erreichen.

Beim Auftreffen auf ein Ziel prallt die Haube 5 gegen das Zielmaterial, wodurch ein pyrotechnischer Satz 14, der sich im Inneren der Haube 5 befindet, gezündet wird. Es handelt sich dabei um einen Stoff bzw. ein Stoffgemisch, bei dessen Entzündung ein Lichtblitz erzeugt wird. Auf diese Weise wird die Treffpunktlage durch einen Lichtblitz markiert, so dass der Schütze die Munitionswirkung und die Trefferlage erkennen und die Ausrichtung der Rohrwaffe gegebenenfalls anpassen kann.

Beim Auftreffen auf ein Ziel dringt der Eindringkörper 2 mit der Haube 5 in das Ziel ein. Während des Eindringvorgangs kommt der vordere Flansch 6 in Kontakt mit dem Ziel. Dadurch erfährt der Flansch 6 eine von vorn wirkende Gegenkraft, die bewirkt, dass der Flansch 6 im Bereich der Außenfläche 11 aufgeweitet wird, bis die Bruchdehnung des Materials, aus dem der Flansch 6 hergestellt ist, erreicht ist. In dem dargestellten Ausführungsbeispiel besteht der vordere Flansch 6 aus einer Aluminimumlegierung. Die Aufweitung des Flansches 6 im Bereich der Außenfläche 11 wird dadurch begünstigt, das die Außenfläche 11 des Vorsprungs 9 bzw. die entsprechende gegenüberliegende Innenfläche des Flansches 6 einen flachen Winkel aufweisen. Zusätzlich weist der Flansch 6 über den Umfang verteilt angeordnete Sollbruchstellen auf, die als Materialschwächung, beispielsweise in Form einer Wandstärkenverringerung, ausgebildet sind. Auf diese Weise wird der Flansch 6 in mehrere Bruchstücke oder Segmente zerteilt, die anschließend auf die geneigte Fläche 12 des Vorsprungs 9 aufprallen. Da die Fläche 12 einen vergleichsweise steilen Winkel mit der Längsachse des Geschosses 1 bildet, wird ein Abführen der Bruchstücke und Segmente des Flansches 6 aus der Bahn des Eindringkörpers 2 begünstigt. Der Zünder 8 kann so eingestellt werden, dass der Zündvorgang erst ausgelöst wird, wenn der Eindringkörper 2 ein Zielmaterial durchschlagen hat, so dass ein dahinter befindliches Ziel bekämpft werden kann.

Figur 5 ist eine geschnittene Ansicht und zeigt das Eindringen des Eindringkörpers 2 in ein Zielmaterial 15. In dem dargestellten Ausführungsbeispiel ist das Zielmaterial 15 eine Wand. Beim Auftreffen des Geschosses 1 wird das im Inneren der Haube 5 aufgenommene pyrotechnische Material gezündet, dadurch wird die Haube 5 zerstört, so dass lediglich der die Flansche 6, 7 aufweisende Eindringkörper 2 in das Zielmaterial 15 eindringt. Wenn der Eindringkörper 2 - wie in Figur 5 gezeigt - abweichend von der Senkrechten unter einem flachen Winkel in das Zielmaterial 15 eindringt, wirken an den gegenüberliegenden Seiten 16, 17 der Spitze des Eindringkörpers 2 unterschiedliche, unsymmetrische Kräfte und Drücke. Im Bereich der Seite 16, die einen spitzen Winkel mit dem Zielmaterial 15 bildet, werden entsprechend der größeren Eindringfläche größere Beanspruchungen wirksam als an der gegenüberliegenden Seite 17, die einen stumpfen Winkel mit dem Zielmaterial 15 bildet. Dadurch entsteht ein auf den Eindringkörper 2 im Uhrzeigersinn wirkendes Drehmoment, wodurch dieser von seiner linearen Bewegungsbahn abgelenkt wird. Bei herkömmlichen Geschossen führen derartige flache Auftreffwinkel zum Abprallen des Geschosses.

Im weiteren Verlauf des Eindringvorgangs kommt der vordere Flansch 6 des Eindringkörpers 2 in Kontakt mit dem Zielmaterial 15, wodurch ein Gegendrehmoment wirksam wird, das dem beschriebenen Drehmoment entgegenwirkt. Dieses Gegendrehmoment wird in Figur 5 durch einen Pfeil dargestellt. Die Verbindung des vorderen Flansches 6 mit den Vorsprüngen 9 des Eindringkörpers 2 ist so ausgelegt, dass das Ablösen und Zerbrechen des vorderen Flansches 6 erst dann erfolgt, wenn das Gegendrehmoment wirksam ist. Dieser Zustand ist dann erreicht, wenn ca. die Hälfte der Stirnfläche des vorderen Flansches 6 mit dem Zielmaterial 15 in Kontakt ist. In diesem Bereich weist der Zuwachs der wirksamen Fläche des Flansches 6 ein Maximum auf. Die Sollbruchstellen des vorderen Flansches 6 sind daher auf die entsprechenden Belastungen abgestimmt. Das durch den vorderen Flansch 6 erzeugte Gegendrehmoment verhindert eine Ablenkung des Eindringkörpers von seiner Bahn, so dass dieser das Zielmaterial 15 durchdringt. Nach dem Durchschlagen des Zielmaterials 15 wird der in dem Innenraum 3 enthaltene Sprengstoff 4 durch den Zünder 8 gezündet.

Das anhand der Figuren 1 bis 5 erläuterte Geschoss weist den Vorteil auf, dass der Schütze die Treffpunktlage anhand des beim Auftreffen der Haube 5 auf das Zielmaterial 15 entstehenden Lichtblitzes kontrollieren kann. Zudem ergibt sich der Vorteil, dass der Eindringkörper 2 das Zielmaterial 15 auch bei einem nicht senkrechten Auftreffen aufgrund des vorderen Flansches 6 durchdringt. Das Geschoss 1 ist besonders gut für militärische Operationen in urbanem Gelände (MOUT) geeignet.

### Bezugszeichenliste

- 1: Geschoss
- 2: Eindringkörper
- 3: Innenraum
- 4: Sprengstoff
- 5: Haube
- 6: Flansch
- 7: Flansch
- 8: Zünder
- 9: Vorsprung
- 10: Fläche
- 11: Außenfläche
- 12: Fläche
- 13: Freiraum
- 14: pyrotechnischer Satz
- 15: Zielmaterial
- 16: Seite
- 17: Seite

## Patentansprüche

1. Geschoss (1), mit einer einen Eindringkörper (2) bildenden Geschosshülle, die einen mit Sprengstoff (4) befüllten Innenraum (3) und einen vorderen Abschnitt mit einem sich zum vorderen Ende verringernden Außendurchmesser aufweist, wobei der Eindringkörper (2) vom vorderen Ende beabstandete, radial nach außen weisende Vorsprünge (9) aufweist, an denen ein den Eindringkörper (2) umgebender Flansch (6) formschlüssig gehaltert ist, wobei der Flansch (6) wenigstens eine ein Zerlegen des Flansches (6) beim Aufprallen auf und/oder beim Eindringen des Eindringkörpers (2) in ein Ziel bewirkende Sollbruchstelle aufweist, ein Vorsprung (9) des Eindringkörpers (2) eine zur Längsachse des Geschosses (1) geneigte Außenfläche (11) mit einem sich zum vorderen Ende des Geschosses (1) verringernden Durchmesser aufweist,
der Vorsprung (9) des Eindringkörpers (2) eine hintere Kontaktfläche (10) und eine vordere, zur Längsachse des Geschosses (1) geneigte Fläche (12) aufweist, und
zwischen der vorderen, zur Längsachse des Geschosses (1) geneigten Fläche (12) des Vorsprungs (9) und dem Flansch (6) ein Freiraum (13) gebildet ist.

2. Geschoss nach Anspruch 1,
**dadurch gekennzeichnet,**
**dass** zwischen den Vorsprüngen (9) des Eindringkörpers (2) und dem Flansch (6) wenigstens eine sich zumindest näherungsweise radial erstreckende Kontaktfläche gebildet ist.

3. Geschoss nach Anspruch 1 oder 2,
**dadurch gekennzeichnet,**
**dass** der Eindringkörper mehrere in Längsrichtung und/oder in Umfangsrichtung voneinander beabstandete Vorsprünge (9) aufweist.

4. Geschoss nach einem der vorangehenden Ansprüche,
**dadurch gekennzeichnet,**
**dass** der Flansch (6) mehrteilig und/oder segmentiert ausgebildet ist.

5. Geschoss nach einem der vorangehenden Ansprüche,
**dadurch gekennzeichnet,**
**dass** der Flansch (6) aus einer Leichtmetalllegierung, insbesondere aus einer Aluminiumlegierung, oder aus einem vorzugsweise Kohlenstofffasern und/oder Glasfasern enthaltenden Faserverbundmaterial besteht.

6. Geschoss nach einem der vorangehenden Ansprüche,
**dadurch gekennzeichnet,**
**dass** es einen Zünder (8) oder einen Zeitzünder aufweist, der vorzugsweise im Bereich eines Übergangs zwischen einem zylindrischen Abschnitt des Eindringkörpers (2) und dem vorderen Abschnitt des Eindringkörpers (2) mit dem sich verringernden Außendurchmesser angebracht ist.

7. Geschoss nach einem der vorangehenden Ansprüche,
**dadurch gekennzeichnet,**
**dass** an dem vorderen Ende des Eindringkörpers (2) eine sich bis zu dem Flansch (6) erstreckende Haube (5) angeordnet ist.

8. Geschoss nach Anspruch 7,
**dadurch gekennzeichnet,**
**dass** die Haube (5) einen pyrotechnischen Satz (14) zum Erzeugen eines Lichtblitzes beim Auftreffen des Geschosses (1) auf ein Ziel aufweist.

## Claims

1. Projectile (1), comprising a projectile casing which forms a penetration body (2) and which has an interior (3) filled with explosive (4) and a front portion having an outside diameter decreasing towards the front end,
wherein the penetration body (2) has radially outwardly directed projections (9) which are spaced apart from the front end and on which a flange (6) surrounding the penetration body (2) is held in a positively engaging manner,
wherein the flange (6) has at least one predetermined breaking point which causes fragmentation of the flange (6) when the penetration body (2) strikes and/or penetrates into a target,
a projection (9) of the penetration body (2) has an outer face (11) which is inclined with respect to the longitudinal axis of the projectile (1) and which has a diameter decreasing towards the front end of the projectile (1),
the projection (9) of the penetration body (2) has a rear contact face (10) and a front -face (12) which is inclined with respect to the longitudinal axis of the projectile (1), and
a clearance (13) is formed between the front face (12) of the projection (9) that is inclined with respect to the longitudinal axis of the projectile (1) and the flange (6).

2. Projectile according to Claim 1,
**characterized in that**
at least one at least approximately radially extending contact face is formed between the projections (9) of the penetration body (2) and the flange (6).

3. Projectile according to Claim 1 or 2,
**characterized in that**
the penetration body has a plurality of projections (9) spaced apart from one another in the longitudinal direction and/or in the circumferential direction.

4. Projectile according to one of the preceding claims,
**characterized in that**
the flange (6) is of multi-part and/or segmented design.

5. Projectile according to one of the preceding claims,
**characterized in that**
the flange (6) is composed of a light metal alloy, in particular of an aluminium alloy, or of a fibre composite material preferably containing carbon fibres and/or glass fibres.

6. Projectile according to one of the preceding claims,
**characterized in that**
it has a fuse (8) or a time fuse which is preferably mounted in the region of a transition between a cylindrical portion of the penetration, body (2) and the front portion of the penetration body (2) having the decreasing outside diameter.

7. Projectile according to one of the preceding claims,
**characterized in that**
a cap (5) which extends as far as the flange (6) is arranged on the front end of the penetration body (2).

8. Projectile according to Claim 7,
**characterized in that**
the cap (5) has a pyrotechnic charge (14) for producing a light flash when the projectile (1) strikes a target.

## Revendications

1. Projectile (1), comprenant une enveloppe de projectile formant un corps pénétrant (2), laquelle possède un espace intérieur (3) rempli d'explosif (4) et une portion avant ayant un diamètre extérieur qui se rétrécit vers l'extrémité avant,
le corps pénétrant (2) possédant des parties en saillie (9) espacées de l'extrémité avant et orientées dans le sens radial vers l'extérieur, auxquelles une bride (6) qui entoure le corps pénétrant (2) est maintenue par complémentarité de formes,
la bride (6) possédant au moins un point de rupture voulu qui provoque une dispersion de la bride (6) lors de l'impact sur et/ou lors de la pénétration du corps pénétrant (2) dans une cible,
une partie en saillie (9) du corps pénétrant (2) possède une surface extérieure (11) inclinée par rapport à l'axe longitudinal du projectile (1), ayant un diamètre qui se rétrécit vers l'extrémité avant du projectile (1),
la partie en saillie (9) du corps pénétrant (2) possède une surface de contact arrière (10) et une surface avant (12) inclinée par rapport à l'axe longitudinal du projectile (1), et
un espace libre (13) est formé entre la surface avant (12) de la partie en saillie (9) qui est inclinée par rapport à l'axe longitudinal du projectile (1) et la bride (6).

2. Projectile selon la revendication 1, **caractérisé en ce qu'**au moins une surface de contact qui s'étend au moins approximativement dans le sens radial est formée entre les parties en saillie (9) du corps pénétrant (2) et la bride (6).

3. Projectile selon la revendication 1 ou 2, **caractérisé en ce que** le corps pénétrant possède plusieurs parties en saillie (9) espacées les unes des autres dans le sens longitudinal et/ou dans le sens du pourtour.

4. Projectile selon l'une des revendications précédentes, **caractérisé en ce que** la bride (6) est réalisée en plusieurs parties et/ou segmentée.

5. Projectile selon l'une des revendications précédentes, **caractérisé en ce que** la bride (6) se compose d'un alliage de métal léger, notamment d'un alliage d'aluminium, ou d'un matériau composite à base de fibres contenant de préférence des fibres de carbone et/ou des fibres de verre.

6. Projectile selon l'une des revendications précédentes, **caractérisé en ce qu'**il possède un détonateur (8) ou un détonateur à retardement qui est de préférence logé dans la zone d'une transition entre une portion cylindrique du corps pénétrant (2) et la portion avant du corps pénétrant (2) ayant le diamètre extérieur qui se rétrécit.

7. Projectile selon l'une des revendications précédentes, **caractérisé en ce qu'**un capot (5) qui s'étend jusqu'à la bride (6) est disposé au niveau de l'extrémité avant du corps pénétrant (2).

8. Projectile selon la revendication 7, **caractérisé en ce que** le capot (5) possède une charge pyrotechnique (14) destinée à générer un éclair lumineux lors de l'impact du projectile (1) sur une cible.
